# FASCICULE DE BREVET EUROPEEN

(11) **EP 2 420 462 B1**
(45) Date de publication et mention de la délivrance du brevet: **12.09.2012**
(21) Numéro de dépôt: 10305824.4
(22) Date de dépôt: 26.07.2010
(51) Int. Cl.: B65H 5/02, B65H 29/16

(54) **Machine de traitement d'objets plats**
Maschine zur Behandlung von flachen Gegenständen
Machine for treating flat objects

(43) Date de publication de la demande: 22.02.2012
(73) Titulaire: NEOPOST TECHNOLOGIES, 92220 Bagneux (FR)
(72) Inventeur: Brunnhuber, Werner, 82054 Sauerlach (DE); Stahl, Robert, 81379 München (DE); Lasinger, Martin, 82054 Sauerlach (DE)
(74) Mandataire: David, Alain

(56) Documents cités:
- GB-A- 361 325
- JP-A- 2000 335 771
- US-A- 2 302 060
- US-A- 4 364 554
- US-A- 5 531 432

## Description

### Domaine de la technique

La présente invention se rapporte au domaine du traitement d'objets plats et elle concerne plus particulièrement une machine d'adressage d'objets plats, typiquement des journaux, magazines ou articles de courrier, comportant des moyens permettant le taquage de ces objets plats contre la paroi supérieure de mise en référence de cette machine.

### Art antérieur

Les dispositifs de transport d'objets plats mis en oeuvre dans les machines de traitement de ces objets sont bien connus. Ils sont classiquement formés de plusieurs organes d'entraînement tels que des rouleaux (galets) ou des courroies de transport traversant un plateau de réception des objets plats et commandés par une cinématique appropriée pour convoyer ces objets vers l'aval le long d'un chemin de transport tracé dans la machine. On trouve un tel dispositif de transport dans les machines d'adressage et à différents postes d'une machine de traitement de courrier, de son poste d'alimentation à son poste d'impression.

Ces dispositifs souffrent toutefois de certains inconvénients. Tout d'abord, selon l'épaisseur des objets transportés, le déplacement vertical de la courroie ne peut être évité pour adapter le convoyage à cette variation d'épaisseur. Ainsi, le dispositif de transport est souvent monté sur ressort ou sur un plateau mobile en hauteur, ce qui en complexifie alors la structure. Ensuite, les courroies de transport étant lisses, il se produit souvent un glissement qui peut entraîner un défaut de convoyage ou une mise en travers des objets plats. La demanderesse a proposé avec sa demande européenne EP2213598 A1 une courroie de transport munie de lames flexibles pour le support de ces objets plats évitant un tel glissement. Toutefois, il est apparu que la présence de ces lames rendait difficile le contrôle de leur vitesse de transport au travers de la machine, notamment au voisinage des poulies d'entrainement, et provoque des vibrations préjudiciables à la qualité d'impression de sorte que la vitesse de transport devait être le plus souvent limitée.

De plus, le document US 2 302 060 A1 divulgue une machine de traitement d'objets plats suivant le préambule de la revendication 1.

### Objet et définition de l'invention

La présente invention a donc pour objet une machine de traitement d'objets plats dont le dispositif de transport est perfectionné pour pallier les inconvénients précités et notamment maitriser parfaitement la vitesse d'entrainement et traiter des objets d'épaisseur variable de sorte à augmenter notablement la cadence de transport des objets plats au travers de la machine.

Ce but est atteint avec une machine de traitement d'objets plats comportant au moins une courroie de transport pour convoyer des objets plats au travers de ladite machine et une paroi supérieure de mise en référence pour taquer verticalement ces objets plats lors de leur transport, caractérisée en ce que ladite courroie de transport est formée d'une bande souple continue en contact direct avec ladite paroi supérieure de mise en référence, lesdits objets plats se retrouvant pincés pendant leur transport entre ladite paroi supérieure de mise en référence et ladite bande souple continue dont l'enfoncement variable de l'épaisseur desdits objets plats transportés assure à la fois un support et un taquage desdits objets plats contre ladite paroi supérieure de mise en référence.

Ainsi, par cette structure simple, les objets plats tels que revues ou articles de courrier ne sont plus en contact direct avec une bande d'entraînement rigide qui doit être mobile verticalement selon l'épaisseur de ces objets, mais s'enfoncent dans une masse souple à l'intérieur de laquelle ils créés chacun une empreinte d'épaisseur variable qui assure du fait du pincement ainsi opéré une fonction de transport sans glissement et de taquage contre la paroi supérieure de mise en référence.

De préférence, ladite paroi supérieure de mise en référence comporte une pluralité de protubérances destinée à assurer une multitude de points de contact avec ladite courroie de transport ou lesdits objets plats ou les deux. Lesdites protubérances ont au plus une hauteur de quelque dixième de millimètres.

Selon la nature des objets plats transportés, la machine de traitement d'objets plats comporte en outre une paroi support comportant des éléments flexibles pour supporter lesdits objets plats hors la zone de pincement formée par ledit contact entre ladite bande souple continue et ladite paroi supérieure de mise en référence.

De préférence, ladite bande souple continue est formée de la superposition d'une couche support en un matériau polymère thermoplastique destinée à supporter et taquer lesdits objets plats et d'une dentelure en un matériau polymère thermodurcissable apte à coopérer avec des poulies crantées d'entrainement de ladite courroie de transport.

Avantageusement, ledit matériau polymère thermoplastique est constituée d'une bande unique dont les deux extrémités préalablement biseautées de façon complémentaire, selon un angle déterminé par rapport à l'horizontal, sont réunies entres elles par collage au moyen d'une colle polymère.

Avantageusement, ledit matériau polymère thermoplastique est fixé sur ledit matériau polymère thermodurcissable par colle ou tout autre moyen de fixation approprié à la liaison des deux matériaux polymères.

De préférence, ledit matériau polymère thermoplastique a une épaisseur comprise entre 20 et 25 mm et ledit matériau polymère thermodurcissable en caoutchouc une épaisseur comprise entre 2 à 4 mm.

Ledit matériau polymère thermoplastique peut présenter une densité comprise entre 30 et 150 kg/m3 et une structure de type à cellules mixtes ouvertes ou fermées. Avantageusement, il présente l'une des sections suivantes : carrée, rectangulaire ou trapézoïdale.

De préférence, ledit matériau polymère thermodurcissable est caoutchouc ou un silicone et ledit matériau polymère thermoplastique est une mousse de polyuréthane ou de polychloroprène.

### Brève description des dessins

L'invention sera mieux comprise au vu de la description détaillée qui va suivre accompagnée par des exemples illustratifs et non limitatifs en regard des figures suivantes sur lesquelles :
- la figure 1 montre en perspective un exemple de réalisation d'une machine d'adressage de production intégrant un dispositif de transport selon l'invention,
- la figure 1A est une vue de détail de la courroie de la figure 1,
- la figure 2 est une vue en coupe partielle du dispositif de transport au niveau de la zone d'impression de la machine de la figure 1, et
- la figure 2A est une loupe de la figure 2 au niveau du contact entre la paroi de taquage et à la fois la courroie et l'article de courrier.

### Description détaillée de modes de réalisation

La figure 1 illustre de façon schématique un exemple de réalisation d'une machine d'adressage d'objets plats selon l'invention. Cette machine destinée à la production d'imprimés (revues, magazines, journaux, etc...) ou au traitement de courrier à haute cadence comporte classiquement au moins une courroie de transport 10 commandée par un moteur d'entrainement 12 au travers d'une cinématique appropriée (non représentée) pour transporter d'amont en aval et devant une tête d'impression 14 des objets plats qui reposent durant ce transport en partie sur une plaque support 16 tout en étant taqués contre une paroi supérieure de mise en référence 18. En outre, et au contraire des machines de l'art antérieur, la courroie est en contact direct avec cette paroi supérieure de taquage 18, même en l'absence d'objets plats transportés, de sorte qu'elle assure également par un effet de pincement sur au moins un bord des objets plats transportés un parfait maintien de ceux-ci.

Au niveau de la tête d'impression, La plaque support est munie d'ouvertures disposées chacune au droit d'un module d'impression de cette tête (classiquement pour l'éjection d'encre pendant les phases de maintenance) et d'éléments flexibles, tels que des lames, les unes disposées en amont de ces ouvertures et les autres respectivement en amont et en aval de ces dernières. Ainsi, dans l'exemple illustré, la tête d'impression est munie de quatre modules adjacents décalés selon la direction d'avancée des objets plats et donc de quatre ouvertures 16A, 16B, 16C, 16D qui leur font face auxquelles est associées quatre lames flexibles 16E, 16F, 16G, 16H. En aval de ces quatre premières lames et éventuellement en amont, est disposée une lame flexible supplémentaire 16I, 16J pour assurer un meilleur soutien des objets plats dans la zone d'impression.

Selon l'invention, la courroie 10 destinée à être montée sur deux poulies crantées 20A, 20B motorisées par le moteur d'entraînement 12 est constituée d'une bande souple continue formée par la superposition de deux structures polymères distinctes.

Comme l'illustre la figure 2, la première en prise directe avec ces poulies crantées est pourvue d'une dentelure 22 apte à assurer une liaison poulies/courroie suffisamment résistante pour un entraînement sans glissement. Cette dentelure est réalisée en un matériau polymère thermodurcissable, par exemple un caoutchouc naturel ou synthétique ou un silicone. La seconde qui va constituer une partie de support pour les objets plats qui vont reposer en partie sur elle pendant leur transport tout en assurant en même temps la fonction de taquage contre la paroi supérieure de mise en référence est formée d'un matériau polymère thermoplastique 24, par exemple une mousse de polyuréthane ou de polychloroprène. Pour permettre une fixation parfaite de cette mousse sur le caoutchouc de la dentelure et assurer une résistance suffisante aux fortes tensions exercées lors des contacts avec les poulies crantées, elle se présente sous la forme d'une bande unique dont les deux extrémités 24A, 24B préalablement biseautées de façon complémentaire, selon un angle de 30° par rapport à l'horizontal, sont réunies entres elles par collage au moyen d'une colle polymère, avantageusement à base de polyuréthane (voir le détail de la figure 1A).

Le polyuréthane formant la mousse 24 est choisi en fonction des spécifications techniques d'entraînement (frottement, abrasion, dureté, élasticité) attendues pour le convoyage des objets plats, de préférence avec une densité comprise entre 30 et 150 kg/m3 et une structure de type à cellules mixtes ouvertes ou fermées. Sa section peut être carrée, rectangulaire ou même trapézoïdale. L'épaisseur de la mousse est de préférence comprise entre 20 et 25 mm, la dentelure la supportant ayant une épaisseur de 2 à 2,5 mm.

Ainsi, avec l'invention, les objets transportés ne sont plus en contact avec une bande lisse relativement rigide du fait de sa nécessaire liaison avec les poulies crantées motorisées mais avec un support beaucoup plus souple formé de cette mousse polyuréthane qui permet par un pincement des objets transportés une meilleure adhérence et donc un parfait contrôle de la vitesse d'entrainement lors de leur convoyage. En outre et surtout, cette grande souplesse permet lors de leur transport de prendre l'empreinte des objets plats et d'assurer ainsi une meilleure compensation des variations d'épaisseur de ces objets, comme il est explicité ci-après.

En effet, cette fonction de compensation des variations d'épaisseur assurée par la courroie est maintenant illustrée en regard de la figure 2 qui montre une coupe partielle au niveau de la zone d'impression de la machine de la figure 1. On peut noter que les objets plats, par exemple des articles de courrier 30, sont taqués contre la paroi supérieure de mise en référence 18 par la mousse de polyuréthane 24 qui est plus ou moins comprimée contre cette paroi selon l'épaisseur de cet article de courrier. En outre, les forces de friction existant entre cette mousse de polyuréthane et l'article de courrier étant supérieures à celles existantes entre l'article de courrier et la paroi métallique de mise en référence, l'article de courrier peut alors être entraîné sans glissement. En effet, comme le montre la loupe de la figure 2A, cette paroi de mise en référence est sillonnée d'infimes protubérances 18A (de l'ordre du 10^{ième} de millimètre) disposées selon diverses formes géométriques appropriées qui en assurant une multitude de points de contact au lieu d'un contact unique réduisent son coefficient de frottement et facilite donc le transport des objets plats qui sans cela risqueraient d'être entrainés de travers.

Ainsi, avec le dispositif de transport de l'invention mettant en oeuvre une courroie de transport souple en contact permanent avec une paroi supérieure de taquage, on obtient un mouvement d'entrainement des objets plats continu et en douceur sans recours à un dispositif mécanique de plaquage et cela même lorsque des objets d'épaisseur variable se succèdent les uns derrière les autres, au contraire des dispositifs de l'art antérieur. L'ajustement automatique par l'enfoncement dynamique de la mousse s'effectue sur tout le chemin de transport et, du fait de l'absence de contrainte, on augmente la vitesse de transport.

Bien entendu, on aura noté que si dans la description précédente, référence est faite essentiellement à des objets plats et à une machine d'adressage de production, l'invention peut bien entendu trouver application au transport d'articles de courrier dans une machine de traitement de courrier comme dans une machine de numérisation de tels articles, papier, journaux ou analogue sous réserve que le poids de ces objets n'entraine pas un écrasement complet de la mousse de polyuréthane lui faisant alors perdre sa fonction de taquage vertical (en pratique pour une mousse de 25 mm d'épaisseur, on tolérera des objets plats d'au plus 12 mm).

On notera également que si la machine décrite ne comporte qu'une seule courroie de transport, il peut être envisagé de recourir à plus d'une courroie lorsque les objets plats transportés présentent une largeur telle qu'un simple pincement d'un bord de l'objet n'est pas suffisant pour assurer son parfait maintien.

## Revendications

1. Machine de traitement d'objets plats comportant au moins une courroie de transport (10) pour convoyer des objets plats (30) au travers de ladite machine et une paroi supérieure (18) de mise en référence pour taquer verticalement ces objets plats lors de leur transport, **caractérisée en ce que** ladite courroie de transport est formée d'une bande souple continue en contact direct avec ladite paroi supérieure de mise en référence, lesdits objets plats se retrouvant pincés pendant leur transport entre ladite paroi supérieure de mise en référence et ladite bande souple continue dont l'enfoncement variable de l'épaisseur desdits objets plats transportés assure à la fois un support et un taquage desdits objets plats contre ladite paroi supérieure de mise en référence.

2. Machine de traitement d'objets plats selon la revendication 1, **caractérisée en ce que** ladite paroi supérieure de mise en référence comporte une pluralité de protubérances (18A) destinée à assurer une multitude de points de contact avec ladite courroie de transport ou lesdits objets plats ou les deux.

3. Machine de traitement d'objets plats selon la revendication 2, **caractérisée en ce que** lesdites protubérances ont au plus une hauteur de quelque dixième de millimètres.

4. Machine de traitement d'objets plats selon la revendication 1, **caractérisée en ce qu'**elle comporte en outre une paroi support (16) comportant des éléments flexibles (16E-6H) pour supporter lesdits objets plats hors la zone de pincement formée par ledit contact entre ladite bande souple continue et ladite paroi supérieure de mise en référence.

5. Machine de traitement d'objets plats selon la revendication 1, **caractérisée en ce que** ladite bande souple continue est formée de la superposition d'une couche support en un matériau polymère thermoplastique (24) destinée à supporter et taquer lesdits objets plats et d'une dentelure (22) en un matériau polymère thermodurcissable apte à coopérer avec des poulies crantées (20A, 20B) d'entrainement de ladite courroie de transport.

6. Machine de traitement d'objets plats selon la revendication 5, **caractérisée en ce que** ledit matériau polymère thermoplastique est constituée d'une bande unique dont les deux extrémités (24A, 24B) préalablement biseautées de façon complémentaire, selon un angle déterminé par rapport à l'horizontal, sont réunies entres elles par collage au moyen d'une colle polymère.

7. Machine de traitement d'objets plats selon la revendication 5, **caractérisée en ce que** ledit matériau polymère thermoplastique présente une densité comprise entre 30 et 150 kg/m3 et une structure de type à cellules mixtes ouvertes ou fermées.

8. Machine de traitement d'objets plats selon la revendication 5, **caractérisée en ce que** ledit matériau polymère thermoplastique présente l'une des sections suivantes : carrée, rectangulaire ou trapézoïdale.

9. Machine de traitement d'objets plats selon la revendication 5, **caractérisée en ce que** ledit matériau polymère thermoplastique est fixé sur ledit matériau polymère thermodurcissable par colle ou tout autre moyen de fixation approprié à la liaison des deux matériaux polymères.

10. Machine de traitement d'objets plats selon la revendication 5, **caractérisée en ce que** ledit matériau polymère thermoplastique a une épaisseur comprise entre 20 et 25 mm et ledit matériau polymère thermodurcissable une épaisseur comprise entre 2 à 2,5 mm.

11. Machine de traitement d'objets plats selon la revendication 5, **caractérisée en ce que** ledit matériau polymère thermodurcissable est un caoutchouc ou un silicone.

12. Machine de traitement d'objets plats selon la revendication 5, **caractérisée en ce que** ledit matériau polymère thermoplastique est une mousse de polyuréthane ou de polychloroprène.

13. Machine de traitement d'objets plats selon l'une quelconque des revendications 1 à 12, **caractérisée en ce que** lesdits objets plats sont choisis parmi des revues, magazines, journaux, articles de courrier.

## Claims

1. A machine for handling flat articles including at least one conveyor belt (10) for conveying flat articles (30) through said machine, and a referencing top wall (18) for vertically jogging said flat articles while they are being conveyed, **characterized in that** said conveyor belt is formed of a continuous non-rigid strip in direct contact with said referencing top wall, said flat articles, while they are being conveyed, finding themselves nipped between said referencing top wall and said continuous non-rigid strip into which said flat articles being conveyed sink to various extents as a function of the thicknesses of said flat articles, thereby ensuring that said flat articles are both supported and also jogged against the referencing top wall.

2. A machine for handling flat articles according to claim 1, **characterized in that** said referencing top wall is provided with a plurality of protuberances (18A) designed to provide a multitude of points of contact with said conveyor belt or with said flat articles or both with said belt and with said flat articles.

3. A machine for handling flat articles according to claim 2, **characterized in that** said protuberances have a height of no more than a few tenths of a millimeter.

4. A machine for handling flat articles according to claim 1, **characterized in that** it further includes a support wall (16) provided with flexible elements (16E-16H) for supporting said flat articles outside the nip zone formed by said contact between said continuous non-rigid strip and said referencing top wall.

5. A machine for handling flat articles according to claim 1, **characterized in that** said continuous non-rigid strip is formed of a superposition of a support layer made of a thermoplastic polymer material (24), which layer is designed to support and to jog said flat articles, and of a set of teeth (22) made of a thermosetting polymer material and suitable for cooperating with cogs (20A, 20B) for driving said conveyor belt.

6. A machine for handling flat articles according to claim 5, **characterized in that** said thermoplastic polymer material is constituted by a single strip having its two ends (24A, 24B) beveled in complementary manner, at a determined angle relative to the horizontal, and joined together by adhesive bonding by means of a polymer adhesive.

7. A machine for handling flat articles according to claim 5, **characterized in that** said thermoplastic polymer material has a density lying in the range 30 kg/m³ to 150 kg/m³, and a structure of the type having a combination of open cells and of closed cells.

8. A machine for handling flat articles according to claim 5, **characterized in that** said thermosetting plastics material has any one of the following sections: square, rectangular, or trapezoidal.

9. A machine for handling flat articles according to claim 5, **characterized in that** said thermoplastic polymer material is fastened to said thermosetting polymer material by adhesive or by any other fastening means suitable for bonding together two polymer materials.

10. A machine for handling flat articles according to claim 5, **characterized in that** said thermoplastic polymer material has a thickness lying in the range 20 mm to 25 mm, and said thermosetting polymer material has a thickness lying in the range 2 mm to 2.5 mm.

11. A machine for handling flat articles according to claim 5, **characterized in that** said thermosetting polymer material is a rubber or a silicone.

12. A machine for handling flat articles according to claim 5, **characterized in that** said thermoplastic polymer material is a polyurethane foam or a polychloroprene foam.

13. A machine for handling flat articles according to claim 1, **characterized in that** said flat articles are chosen from among magazines, newspapers, and mailpieces.

## Patentansprüche

1. Maschine zur Bearbeitung flacher Gegenstände, umfassend wenigstens ein Förderband (10), um flache Gegenstände (30) durch die Maschine zu befördern, sowie eine obere Ausrichtwand (18), um diese flachen Gegenstände während ihres Transports vertikal einzurütteln, **dadurch gekennzeichnet, daß** das Förderband von einem durchgehenden flexiblen Band, das in direktem Kontakt mit der oberen Ausrichtwand steht, gebildet ist, wobei die flachen Gegenstände während ihres Transports zwischen der oberen Ausrichtwand und dem durchgehenden flexiblen Band eingeklemmt sind, dessen veränderliche Eindrückung mit der Dicke der beförderten flachen Gegenstände sowohl ein Stützen als auch ein Einrütteln der flachen Gegenstände an der oberen Ausrichtwand sicherstellt.

2. Maschine zur Bearbeitung flacher Gegenstände nach Anspruch 1, **dadurch gekennzeichnet, daß** die obere Ausrichtwand eine Vielzahl von Vorsprüngen (18A) aufweist, die dazu bestimmt ist, eine Vielzahl von Kontaktstellen mit dem Förderband oder den flachen Gegenständen oder beiden zu gewährleisten.

3. Maschine zur Bearbeitung flacher Gegenstände nach Anspruch 2, **dadurch gekennzeichnet, daß** die Vorsprünge höchstens eine Höhe von einigen Zehntel Millimetern aufweisen.

4. Maschine zur Bearbeitung flacher Gegenstände nach Anspruch 1, **dadurch gekennzeichnet, daß** sie ferner eine Tragwand (16) mit flexiblen Elementen (16E-16H) umfaßt, um die flachen Gegenstände außerhalb des durch den Kontakt zwischen dem durchgehenden flexiblen Band und der oberen Ausrichtwand gebildeten Klemmbereichs zu tragen.

5. Maschine zur Bearbeitung flacher Gegenstände nach Anspruch 1, **dadurch gekennzeichnet, daß** das durchgehende flexible Band durch das Übereinanderanordnen einer Tragschicht aus einem thermoplastischen Polymermaterial (24), die dazu bestimmt ist, die flachen Gegenstände zu tragen und einzurütteln, sowie einer Zahnung (22) aus einem duroplastischen Polymermaterial, die geeignet ist, mit gezahnten Riemenscheiben (20A, 20B) zum Antreiben des Förderbandes zusammenzuwirken, gebildet ist.

6. Maschine zur Bearbeitung flacher Gegenstände nach Anspruch 5, **dadurch gekennzeichnet, daß** das thermoplastische Polymermaterial von einem einzigen Band gebildet ist, dessen beide Enden (24A, 24B), die zuvor unter einem bestimmten Winkel gegenüber der Horizontalen ergänzend abgeschrägt werden, durch Verkleben mittels eines Polymerklebers untereinander verbunden sind.

7. Maschine zur Bearbeitung flacher Gegenstände nach Anspruch 5, **dadurch gekennzeichnet, daß** das thermoplastische Polymermaterial eine Dichte zwischen 30 und 150 kg/m³ sowie eine Struktur vom Typ mit gemischten offenen oder geschlossenen Zellen aufweist.

8. Maschine zur Bearbeitung flacher Gegenstände nach Anspruch 5, **dadurch gekennzeichnet, daß** das thermoplastische Polymermaterial einen der folgenden Querschnitte aufweist, nämlich quadratisch, rechteckig oder trapezförmig.

9. Maschine zur Bearbeitung flacher Gegenstände nach Anspruch 5, **dadurch gekennzeichnet, daß** das thermoplastische Polymermaterial an dem duroplastischen Polymermaterial durch Kleber oder jedes andere Befestigungsmittel, das sich für die Verbindung der beiden Polymermaterialien eignet, befestigt ist.

10. Maschine zur Bearbeitung flacher Gegenstände nach Anspruch 5, **dadurch gekennzeichnet, daß** das thermoplastische Polymermaterial eine Dicke zwischen 20 und 25 mm aufweist und das duroplastische Polymermaterial eine Dicke zwischen 2 und 2,5 mm aufweist.

11. Maschine zur Bearbeitung flacher Gegenstände nach Anspruch 5, **dadurch gekennzeichnet, daß** das duroplastische Polymermaterial ein Kautschuk oder ein Silikon ist.

12. Maschine zur Bearbeitung flacher Gegenstände nach Anspruch 5, **dadurch gekennzeichnet, daß** das thermoplastische Polymermaterial ein Polyurethan- oder Polychloroprenschaum ist.

13. Maschine zur Bearbeitung flacher Gegenstände nach einem der Ansprüche 1 bis 12, **dadurch gekennzeichnet, daß** die flachen Gegenstände aus Zeitschriften, Magazinen, Zeitungen, Poststücken ausgewählt sind.
